# EUROPÄISCHE PATENTSCHRIFT

(11) **EP 2 867 902 B1**
(45) Veröffentlichungstag und Bekanntmachung des Hinweises auf die Patenterteilung: **20.04.2016**
(21) Anmeldenummer: 13759434.7
(22) Anmeldetag: 28.06.2013
(51) Int. Cl.: G21F 9/30, B01F 7/18, B01F 13/10, G21F 9/12

(54) **IONENAUSTAUSCHERHARZ-ZERKLEINERUNGSVORRICHTUNG UND IONENAUSTAUSCHERHARZ-ZERKLEINERUNGSVERFAHREN**
MILLING APPARATUS AND MILLIG PROCESS FOR ION EXCHANGE RESINS
APPAREIL ET PROCEDE POUR BROYAGE DES RESINES EXCHANGEUSES D'IONS

(30) Priorität: 28.06.2012 DE 102012012828
(43) Veröffentlichungstag der Anmeldung: 06.05.2015
(73) Patentinhaber: Westinghouse Electric Germany GmbH, 68167 Mannheim (DE)
(72) Erfinder: FEHRMANN, Henning, 68519 Viernheim (DE); SCHÜTZE, Daniel, 22301 Hamburg (DE)
(74) Vertreter: Fritsch, Klaus
(86) Internationale Anmeldenummer: PCT/EP2013/001902
(87) Internationale Veröffentlichungsnummer: WO 2014/000890

(56) Entgegenhaltungen:
- WO-A1-94/09904
- DE-A1- 2 851 231
- DE-A1- 10 153 430
- DE-A1- 19 701 929
- US-A- 2 855 156

## Beschreibung

Die Erfindung betrifft eine lonenaustauscherharzzerkleinerungsvorrichtung, umfassend einen Tank zur Aufnahme einer wässrigen lonenaustauscherharzsuspension, eine im Tank vorgesehene Rührvorrichtung, eine außerhalb des Tanks vorgesehene Mahlvorrichtung sowie eine Pumpvorrichtung zum Fördern der wässrigen Ionenaustauscherharzsuspension vom Tank zur Mahlvorrichtung.

Es ist bekannt, dass in konventionellen Kraftwerken und kerntechnischen Anlagen und Kraftwerken zur Reinigung von Wasser bzw. Abwasser Ionenaustauschererharze eingesetzt werden. Insbesondere im kerntechnischen Bereich müssen die radioaktiv belasteten lonenaustauschererharze aufwändig behandelt und entsorgt werden. Hierbei werden oft Verfahren wie Entwässerung, Trocknung oder Verfestigung in einer Zementmatrix eingesetzt. Bei der Anwendung dieser Verfahren können die kugelförmigen lonenaustauscherharze entweder direkt verarbeitet werden oder sie werden zuvor aufgemahlen. Hierzu kommen Mühlen zum Einsatz wie z.B. Korundscheibenmühlen, Dabei werden die lonenaustauschererharze mit Wasser suspendiert und in einem Umwälzkreislauf über die Mühle geführt, um das gewünschte Mahlergebnis zu erreichen. Eine Aufmahlung von lonenaustauschererharzen kann erforderlich sein, um in anschließenden Prozessen bessere Ergebnisse zu erreichen, wie z.B.:
- die verringerte Aufschwimmungsneigung von gemahlenen Harzen beim Zementieren,
- der verbesserte Wärmeübergang durch eine vergrößerte Oberfläche bei der Trocknung und somit kürzere Trocknungszeiten,
- verbesserte Komprimierungseigenschaften beim Hochdruckverpressen.

In der Patentschrift EP0963588 B1 ist eine Vorrichtung beziehungsweise ein Verfahren offenbart, bei dem eine in einem ersten Behälter befindliche lonenaustauscherharzsuspension einer außerhalb liegenden Korundscheibenmühle zugeführt wird und nach dem Mahlvorgang in einem zweiten Behälter gesammelt wird, von wo die lonenaustauscherharzsuspension im Umlaufbetrieb wieder der Korundscheibenmühle zugeführt wird.

Das Patentdokument WO9409904 A1 betrifft ein Verfahren zur Behandlung und Entsorgung von verbrauchtem lonenaustauscherharz, wobei das genannte Harz zunächst in Wasser im Wesentlichen zum Zwecke des Transportes in Suspension gebracht wird und danach entwässert, getrocknet, wärmebehandelt und mit Wasser und flüssigen Zusätzen gemischt wird, worauf die resultierende Mischung in einen Behälter gefüllt wird, in welchem ein Bindemittel und feste Zusätze zugegeben und untergemischt werden, worauf die genannte Mischung aus Bindemittel, getrocknetem und wärmebehandeltem Harz und Wasser in Ruhe gelassen wird

Durch die im Stand der Technik genannte Korundscheibenmühle erfolgt eine feine Aufmahlung der in der Suspension befindlichen lonenaustauschererharze mittels zweier Korundscheiben. Diese Korundscheiben sind hart, spröde und weisen meist eine poröse Struktur auf.

Insbesondere die hohe Porosität der Korundscheiben bedingt eine starke Kontamination der Scheiben mit fein gemahlenem lonenaustauscherharz, da das feine Pulver tief in die Poren eindringt. Diese Kontamination ist nur sehr schwer zu entfernen. Da lonenaustauschererharze eine hohe Dosisleistung aufweisen können, stellt diese Kontamination eine extreme Gefährdung für das Personals dar. Die spröden Eigenschaften der Korundscheibe haben den Nachteil, dass die Scheiben leicht brechen können und dann ein sofortiger Austausch erforderlich wird. Da ein solcher Austausch nur manuell vorgenommen werden kann, ist eine Dosisbelastung des beteiligten Personals unvermeidlich.

Bei dem im Stand der Technik genannten Verfahren wird das lonenaustauscherharz nach Durchlauf durch die Korundmühle in einen separaten Tank geführt. Dieser erste Zerkleinerungschritt mit der Korundmühle ist notwendig, um die lonenaustauscherharzsuspension pumpbar zu machen und einen Umwälzkreislauf zu ermöglichen. Kugelförmige, unzerkleinerte lonenaustauschererharze würden schnell sedimentieren. Im Umwälzbetrieb werden die lonenaustauscherharze dann weiter zerkleinert.

Dieser Umwälzbetrieb hat weiterhin den Nachteil, dass es zu einer Vermischung von bereits gemahlenen und ungemahlenen Kugelharzen kommen kann, bzw. es erfolgt eine Vermischung von Material welches schon mehrfach die Mühle passiert hat, mit demjenigen, welches die Korundmühle nur im ersten Mahlschritt passiert hat. Diese Vermischung macht einen langen Umwälzbetrieb erforderlich, um die gewünschte Korngrößenverteilung zu erreichen bzw. um sicherzustellen, dass jedes Korn die Mühle mindestens einmal passiert hat. Fernerhin bedingt die genannte Lösung die Verwendung zweier Tanks, wodurch einerseits die kontaminierte Oberfläche aber auch der Platzbedarf nachteilig erhöht ist. Geringe Platzverhältnisse sind jedoch in kerntechnischen Anlagen eine bekannte Limitierung.

Ausgehend von diesem Stand der Technik ist es Aufgabe der Erfindung, eine verbesserte Zerkleinerungsvorrichtung für lonenaustauscherharze zur Verfügung zu stellen, welche möglichst kompakt ist, bei welcher möglichst wenige Komponenten kontaminiert werden und bei welcher eine möglichst geringe Strahlenbelastung für das Bedien- beziehungsweise Wartungspersonal gegeben ist. Aufgabe der Erfindung ist es auch, ein entsprechendes Verfahren anzugeben.

Diese Aufgabe wird gelöst durch eine Ionenaustauscherharzzerkleinerungsvorrichtung der eingangs genannten Art. Diese ist dadurch gekennzeichnet, dass im Tank eine Vorzerkleinerungsvorrichtung vorgesehen ist.

Die Kernidee der Erfindung besteht darin, den Mahlvorgang in zwei verschiedene Mahlschritte aufzuteilen, welche durch zwei verschiedene Mahlaggregate durchgeführt werden. So ist erfindungsgemäß ein erster Mahlschritt vorgesehen, nämlich ein Vorzerkleinerungsvorgang, um die lonenaustauscherharzsuspension pumpbar zu machen. In einem zweiten Mahlschritt erfolgt dann der eigentliche Mahlvorgang zu einem feinkörnige Pulver.

Durch die erfindungsgemäße Anordnung des ersten Mahlaggregates - der Vorzerkleinerungsvorrichtung - direkt im Tank ist in vorteilhafter Weise ermöglicht, dass die lonenaustauscherharzsuspension bereits im Tank pumpbar gemacht werden kann Nach einem entsprechenden Zerkleinerungsvorgang einer im Tank befindlichen Ionenaustauscherharzsuspension sind die darin enthaltenen Ionenaustauscherharzparfiikel soweit vorzerkleinert, dass die lonenaustauscherharzsuspension mittels der Pumpvorrichtung dem zweiten Mahlaggregat - der Mahlvorrichtung - zugeführt werden kann. Aufgrund der bereits erfolgten Vorzerkleinerung der Ionenaustauscherharzpartikel ist im Weiteren ein einziger Durchlauf durch die Mahlvorrichtung ausreichend, um das gewünschte Mahlergebnis beziehungsweise die gewünschte Kornverteilung zu erreichen. Durch die erfindungsgemäße modulare Aufteilung der Zerkleinerungsaufgabe in Vorzerkleinerung und Mahlung kann damit in vorteilhafter Weise ein zweiter Tank entfallen. Dadurch wird sowohl die kontaminierte Oberfläche als auch der Platzbedarf der Zerkleinerungsvorrichtung vorteilhaft minimiert.

Des Weiteren entfallen durch die Vorzerkleinerung im Tank der Umwälzbetrieb mit der Mühle und die damit verbundenen Unsicherheiten hinsichtlich Korngrößenverteilung und Sedimenationsneigung, Die Aufteilung der Zerkleinerung in zwei Schritte, Vorzerkleinerung und Mahlung stellt sicher, dass jeder Partikel genau einmal durch die Wahlvorrichtung gelangt. Darüber hinaus ermöglicht die Aufteilung der Zerkleinerung der lonenaustauscherharze auf zwei Mahlaggregate eine flexible Anpassung der vorhandenen Komponenten der Zerkleinerungsvorrichtung auf die jeweilige Zerkleinerungsaufgabe. Ist zum Erreichen des jeweiligen Prozesszieles, beispielsweise eine Minimierung der Floatationneigung, keine Wahlvorrichtung erforderlich, so kann auch nur die in den Tank integrierte Vorzerkleinerungsvorrichtung genutzt werden und die Mahlvorrichtung durch einen entsprechenden Bypass umgangen werden.

Mit der erfindungsgemäßen lonenaustauscherharzzerkleinerungsvorrichtung werden folgende Vorteile erzielt:
- Verringerung der Dosisleistung für das Personal bei Eingriffen (wie z.B. Wartung oder Fehlerbehebung) und somit Verbesserung des Strahlenschutzes für das Personal,
- Verringerung der ionisierenden Strahlung, die von den Mahlvverkzeug ausgeht,
- geringere Ausfallwahrscheinlichkeit,
- Verzicht auf zeitintensiven Umwälzbetrieb,
- geringerer Platzbedarf,
- flexible räumliche Aufstellung durch Integration der Vorzerkleinerung in den Tank,
- flexible Anpassung der Vorrichtungskomponenten an die prozesstechnischen Erfordernisse.

Gemäß einer besonders bevorzugten Ausgestaltungsvariante der Erfindung ist die Vorzerkleinerungsvorrichtung ein Dispergierer. Dispergierer arbeiten nach dem Rotor-Stator-Prinzip, sind geeignet für die Herstellung von Emulsionen und Suspensionen und lassen sich konstruktiv besonders einfach in den Tank integrieren. In bevorzugter Weise weist der verwendete Rotor-/Statorkranz einen Abstand von ≤ 1 mm auf und ist in den Tank integriert.

Entsprechend einer weiterhin bevorzugten Ausgestaltung der erfindungsgemäßen lonenaustauscherharzzerkleinerungsvorrichtung ist die Mahlvorrichtung eine Kolloidmühle- Eine Kolloidmühle zerkleinert nach dem Rotor-Stator-Prinzip Zwischen den verzahnten Flächen der Rotor- und Statorscheibe werden in einem engen Spalt dünnflüssige bis hochviskose Produkte zerkleinert, dispergiert oder homogenisiert. Durch den engen Spalt und die hohe Drehzahl entsteht ein hohes Schergefälle, das für die Zerkleinerungswirkung verantwortlich ist. Eine erfingdungsgemäß geeignete Kolloidmühle zeichnet sich bevorzugter Weise dadurch aus, dass der Rotor bzw. Stator konisch ausgeführt sind. Im oberen Bereich sind in idealer Weise Felder und Züge vorgesehen und im unteren Bereich eine raue Mahlfläche. Eine derartige Ausgestaltung führt zu einem besonders guten Mahlergebnis für die zu mahlenden lonenaustauscherharze. Als Materialien für die Mahlfläche kommen beispielsweise Metallkarbide oder Keramiken in Betracht.

Einer weiteren Variante der Erfindung folgend weist die Kolloidmühle einen Rotor/Statorkranz mit einem verstellbaren Spaltabstand auf. Das Schergefälle kann somit über den Mahlspalt stufenlos eingestellt werden und die Eigenschaften des gemahlenen lonenaustauscherharzes werden damit in vorteilhafter Weise entsprechend dem jeweiligen Prozessziel beeinflusst. Die Einstellung der gewünschten Komverteilung des Produkts am Austritt der Kolloidmühle erfolgt über die Dauer der Vormahlung im Tank, eine entsprechende Einstellung des Mahlspalts der Kolloidmühle, dem Feststoffgehalt des Produktes, aber auch über den über die Pumpe einstellbaren Produktdruck vor der Kolloidmühle. Darüber hinaus besteht die Möglichkeit die Mühle bedarfsweise über einen Bypass zu umfahren, um eine breitere Kornverteilung im Endprodukt zu erreichen, indem das gemahlene Produkt mit dem vorzerkleinerten Produkt vermischt wird.

Gemäß einer weiteren Ausführungsvariante der erfindungsgemäßen lonenaustauscherharzzerkleinerungsvorrichtung ist die Rührvorrichtung im Tank als Ankerrührer ausgeführt. Ankerrührer sind besonders geeignet, ein in einem Vorratstank befindliches Volumen einer Suspension in steter Bewegung zu halten und somit eine Sedimentation zu verhindern.

Entsprechend einer weiteren erfindungsgemäßen Variante weist die Ionenaustauscherharzzerkleinerungsvorrichtung eine Entwässerungsvorrichtung zur Anpassung des Wassergehaltes der wässrigen lonenaustauscherharzsuspension auf. Je nach Herkunft des zu zerkleinernden und zu entsorgenden lonenaustauscherharzes beziehungsweise der lonenaustauscherharzsuspension weist diese gegebenenfalls einen unterschiedlichen Wassergehalt auf. Um aber ein optimales Mahlergebnis und eine hohe Prozesseffizienz zu erreichen ist es typischerweise jedoch erforderlich, eine lonenaustauscherharzsuspension mit einem festen Wasseranteil vorzuhalten. Daher ist die lonenaustauscherharzzerkleinerungsvorrichtung so ausgelegt, dass ein fester Wassergehalt einstellbar ist. Um diesen Wassergehalt zu erreichen wird die Ionenaustauscherharzsuspension zunächst entwässert und anschließend eine definierte Menge an Wasser erneut hinzugefügt. Daher ist für den Fall, dass die Ionenaustauscherharzsuspension einen zu geringen Wassergehalt aufweist, eine Zuführungsvorrichtung für Wasser vorgesehen.

Eine Entwässerungsvorrichtung weist beispielsweise ein am Boden des Tanks mündendes Saugrohr mit einem Filter auf. Solange die lonenaustauscherharze noch nicht zerkleinert sondern kugelförmig sind, können die lonenaustauscherharze diesen Filter nicht passieren. Das Wasser wird beim Entwässern mittels einer Pumpe über das Saugrohr und den zugehörigen Filter abgepumpt und in einen Transportwassertank gefüllt. Eine anschließende Einstellung des Wassergehaltes erfolgt über dosierte Rückführung des Wassers in den Tank. Sollten die lonenaustauscherharze zu viel Wasser enthalten, wird das überschüssige Wasser zurück ans Kraftwerksystem gegeben. Des Weiteren ist es möglich, den Wassergehalt über Wasserdüsen im Tank einzustellen.

Gemäß einer ebenfalls bevorzugten Ausgestaltungsvariante der lonenaustauscherharzzerkleinerungsvorrichtung ist die Mahlvorrichtung unterhalb des Tanks angeordnet. Der Tank ist beispielsweise als stehender Hohlzylinder mit einer in seinem Bodenbereich sich trichterähnlich verengenden Auslassöffnung ausgeführt. Bei einer Aufständerung des Tanks lässt sich die Mahlvorrichtung besonders platzsparend unter dem Tank positionieren,

Die erfindungsgemäße Aufgabe wird auch gelöst durch ein Ionenaustauscherharzzerkleinerungsverfahren mit einer erfindungsgemäßen lonenaustauscherharzzerkleinerungsvorrichtung und umfasst folgende Schritt;
- Befüllung des Tanks mit einer wässrigen lonenaustauscherharzsuspension,
- Vorzerkleinerung der Harzpartikel der lonenaustauscherharzsuspension mittels der Vorzerkleinerungsvorrichtung,
- sukzessives Entleeren des Tanks und Fördern der lonenaustauscherharzsuspension zur Mahlvorrichtung,
- Mahlen der Harzpartikel der sukzessiv zugeförderten lonenaustauscherharzsuspension in der Mahlvorrichtung.

Ein erfindungsgemäßer Tank umfasst beispielsweise ein Volumen im Bereich von 500I bis 20001 auf und ist zu Beginn des erfindungsgemäßen Verfahrens mit der gewünschten Menge einer zu zerkleinernden lonenaustauscherharzsuspension zu befüllen, bevorzugter Weise mit einer lonenaustauscherharzsuspension mit definiertem Wasser- / Feststoffgehalt. Anschließend erfolgt der Vorzerkleinerungsvorgang, welcher je nach Prozessziel beispielsweise 60min. in Anspruch nehmen kann. Nach Vorzerkleinerung der in der Suspension befindlichen Ionenaustauscherharzpartikel wird die Ionenaustauscherharzsuspension über einen Auslass im unteren Bereich des Tanks abgepumpt und der Mahlvorrichtung zugeführt- Der bedarfsweise einstellbare Druck, welchen die zugehörige Pumpe gegenüber der Mahlvorrichtung aufbaut, kann dabei gegebenenfalls gezielt zur Beeinflussung des Mahlergebnisses verwendet werden. Nach einmaligem Durchlaufen der Mahlvorrichtung sind die Ionenaustauscherharzsuspension beziehungsweise die darin enthaltenen Harzpartikel fertig zerkleinert. Die Vorteile dieses Verfahrens entsprechen den zuvor genannten der erfindungsgemäßen lonenaustauscherharzzerkleinerungsvorrichtung.

Gemäß einer weiteren Verfahrensvariante wird vor der Vorzerkleinerung durch die Vorzerkleinerungsvorrichtung der Wassergehalt der wässrigen Ionenaustauscher-harzsuspension angepasst. Ein konstanter Wassergehalt wirkt sich vorteilhaft auf das Mahlergebnis beziehungsweise die Kornverteilung sowie die Prozessstabilität aus.

Entsprechend einer weiteren Variante des erfindungsgemäßen Ionenaustauscherharzzerkleinerungsverfahrens wird die gemahlene wässrige Ionenaustauscherharzsuspension anschließend getrocknet. Dann lässt sie sich besser einer abschließenden Entsorgung zuführen, beispielsweise durch Hochdruckverpressen. Diese dadurch entstandenen Presslinge sind besonders volumenoptimiert, können optional mit Zement vergossen und anschließend einer Endlagerung zugeführt werden.

Weitere vorteilhafter Ausgestaltungsmöglichkeiten sind den weiteren abhängigen Ansprüchen zu entnehmen.

Anhand der in der Zeichnung dargestellten Ausführungsbeispiele sollen die Erfindung, weitere Ausführungsformen und weitere Vorteile näher beschrieben werden.

Es zeigt
- Fig. 1: eine exemplarische lonenaustauscherharzzerkleinerungsvorrichtung.

Fig. 1 zeigt eine exemplarische lonenaustauscherharzzerkleinerungsvorrichtung 10 in einer schematischen Ansicht. Ein Tank 12 ist mit einer Ionenaustauscherharzsus-pension 14 gefüllt, wobei das Füllstandsniveau mit Linie mit der Bezugsziffer 32 angedeutet ist. Der Tank 12 ist aus Edelstahl gefertigt und weist ein Füllvolumen von beispielsweise 800L oder auch deutlich mehr auf. In seinem oberen Bereich ist er hohlzylindrisch ausgeführt und verjüngt sich in seinem Bodenbereich trichterähnlich zu einer Auslassöffnung. Es sind aber auch Ausführungsformen ohne eine derartige Verengung möglich. In seinem oberen Bereich ist ein Zulauf 30 für eine lonenaustauscherharzsuspension vorgesehen, welcher über ein Absperrventil 28 verschließbar ist. Selbstverständlich können auch mehrere Zulaufventile vorgesehen sein, so dass die endgültige Suspension erst im Tank 12 gebildet wird.

Von oben ragt mittig eine Rührvorrichtung 16 in den Tank 12, welche durch einen außen liegenden Antrieb 18 angetrieben ist. Die Rührvorrichtung 16 hält durch eine Drehbewegung die Suspension 14 in einer steten Bewegung und verhindert ein Sedimentieren von lonenaustauscherharzpartikeln. Im unteren Bereich des Tanks 12 ist eine Vorzerkleinerungsvorrichtung 24 in diesen integriert, in diesem Fall ein Dispergierer. Integriert bedeutet im Rahmen dieser Erfindung, dass zumindest die Komponenten des Dispergierers, welche zu Dispersionszwecken in Kontakt mit der Ionenaustauscherharzsuspension 14 stehen müssen, zumindest teilweise in den Tank hineinragen. Eine vollständige Anordnung aller Komponenten der Vorzerkleinerungsvorrichtung 24 innerhalb des Tanks 12 ist nicht erforderlich.

Nach Abschluss eines Vorzerkleinerungsvorgangs wird ein mit dem Auslass des Tanks verbundenes Absperrventil 26 geöffnet und die vorzerkleinerte Ionenaustauscherharzsuspension 14 wird in Richtung des Pfeils 34 von einer Pumpvorrichtung 22 zu einer Mahlvorrichtung 20 gepumpt. Durch die erfolge Vorzerkleinerung ist die lonenaustauscherharzsuspension 14 nämlich überhaupt erst pumpbar geworden.

Die Mahlvorrichtung 20 ist in diesem Fall als Kolloidmühle ausgeführt und zerkleinert in Abhängigkeit von den Randparametern wie beispielsweise Mahlspalt oder Pumpenvordruck die vorzerkleinerten Harzpartikel der lonenaustauscherharzsuspension 14 zu einem feinen Pulver. Über einen Ablauf 36 wird die gemahlene Ionenaustauscherharzsuspension 14 dann ihrer weiteren Verwendung zugeführt.

Bedarfsweise ist aber auch ein Bypass zur Mahlvorrichtung vorzugehen, beispielsweise wenn entsprechend den jeweiligen Prozessvorgaben eine Vorzerkleinerung der Harzpartikel der lonenaustauscherharzsuspension 14 ausweicht.

Im unteren Tankbereich ist weiterhin ein Filter 38 und ein Saugrohr 40 einer Entwässerungsvorrichtung gezeigt, mittels welcher die im Tank 12 befindliche Ionenaustauscherharzsuspension 14 entwässert werden kann. Die unzerkleinerten Ionenaustauscherharzpartikel sind annähernd kugelförmig und können den Filter 38 nicht passieren. Bei einem Absaugvorgang mittels einer Pumpe 42 wird somit Wasser aus der lonenaustauscherharzsuspension in einen Transportwassertank 44 gepumpt, bis die lonenaustauscherharzsuspension entwässert ist. Anschließend wird über eine Rückführung 46 dem Tank 12 wieder so viel Wasser zugeführt, bis der gewünschte Wassergehalt erreicht ist.

### Bezugszeichenliste

- 10: exemplarische lonenaustauscherharzzerkleinerungsvorrichtung
- 12: Tank
- 14: Ionenaustauscherharzsuspension
- 16: Rührvorrichtung
- 18: Antrieb von Rührvorrichtung
- 20: Mahlvorrichtung
- 22: Pumpvorrichtung
- 24: Vorzerkleinerungsvorrichtung
- 26: erstes Absperrventil
- 28: zweites Absperrventil
- 30: Zulauf für lonenaustauscherharzsuspension
- 32: Füllstand Ionenaustauscherharzsuspension
- 34: Abfilussrichtung vorzerkleinerte lonenaustauscherharzsuspension
- 36: Ablauf für gemahlene lonenaustauscherharzsuspension
- 38: Filter der Entwässerungsvorrichtung
- 40: Saugrohr der Entwässerungsvorrichtung
- 42: Pumpe der Entwässerungsvorrichtung
- 44: Transportwassertank der Entwässerungsvorrichtung
- 46: Rückführung der Entwässerungsvorrichtung

## Patentansprüche

1. Ionenaustauscherharzzerkleinerungsvorrichtung (10) *für radioaktive lonenaustauscherharze,* umfassend
• einen Tank (12) zur Aufnahme einer wässrigen *radioaktiven* lonenaustauscherharzsuspension (14),
• eine im Tank (12) vorgesehene Rührvorrichtung (16),
• eine außerhalb des Tanks (12) vorgesehene Mahlvorrichtung (20),
• eine Pumpvorrichtung (22) zum Fördern der wässrigen *radioaktiven* lonenaustauscherharzsuspension (14) vom Tank (12) zur Mahlvorrichtung (20),
• *wobei im Tank (12) eine Vorzerkleinerungsvorrichtung (24) vorgesehen ist,*
**dadurch gekennzeichnet, dass**
*dass die Vorzerkleinerungsvorrichtung (24) ein Dispergierer und die Mahlvorrichtung (20) eine Kolloidmühle ist.*

2. lonenaustauscherharzzerkleinerungsvorrichtung nach Anspruch 1, **dadurch gekennzeichnet, dass** die Kolloidmühle einen Rotor-/Statorkranz mit einem verstellbaren Spaltabstand aufweist.

3. lonenaustauscherharzzerkleinerungsvorrichtung nach einem der Ansprüche *1 oder 2,* **dadurch gekennzeichnet, dass** der Rotor- beziehungsweise Statorkranz der Kolloidmühle jeweils konisch ausgeführt ist und im oberen Bereich Felder und Züge besitzt und im unteren Bereich über eine raue Mahlfläche verfügt.

4. lonenaustauscherharzzerkleinerungsvorrichtung nach einem der *vorherigen* Ansprüche, **dadurch gekennzeichnet, dass** die Mahlflächen der Kolloidmühle aus einem Metall, einem Metallkarbid oder einer Keramik gefertigt sind.

5. lonenaustauscherharzzerkleinerungsvorrichtung nach einem der vorherigen Ansprüche, **dadurch gekennzeichnet, dass** die Rührvorrichtung (16) ein Ankerrührer ist.

6. lonenaustauscherharzzerkleinerungsvorrichtung nach einem der vorherigen Ansprüche, **dadurch gekennzeichnet, dass** diese eine Entwässerungsvorrichtung zur Anpassung des Wassergehaltes der wässrigen lonenaustauscherharzsuspension (14) aufweist.

7. lonenaustauscherharzzerkleinerungsvorrichtung nach einem der vorherigen Ansprüche, **dadurch gekennzeichnet, dass** der Tank (12) eine Zuführungsvorrichtung für Wasser umfasst.

8. lonenaustauscherharzzerkleinerungsvorrichtung nach einem der vorherigen Ansprüche, **dadurch gekennzeichnet, dass** die Mahlvorrichtung (20) unterhalb des Tanks (12) angeordnet ist.

9. Ionenaustauscherharzzerkleinerungsverfahren mit einer lonenaustauscherharzzerkleinerungsvorrichtung (10) nach einem der Ansprüche 1 bis 8, umfassend folgende Schritte:
• Befüllung des Tanks (12) mit einer wässrigen *radioaktiven* lonenaustauscherharzsuspension (14),
• Vorzerkleinerung der Harzpartikel der *radioaktiven* lonenaustauscherharzsuspension (14) mittels der Vorzerkleirierungsvorrichtung (24),
• sukzessives Entleeren des Tanks (12) und Fördern der *radioaktiven* lonenaustauscherharzsuspension (14) zur Mahlvorrichtung (20),
• Mahlen der Harzpartikel der sukzessiv zugeförderten *radioaktiven* lonenaustauscherharzsuspension (14) in der Mahlvorrichtung (20).

10. lonenaustauscherharzzerkleinerungsverfahren nach Anspruch *9*, **dadurch gekennzeichnet, dass** vor der Vorzerkleinerung durch die Vorzerkleinerungsvorrichtung (24) der Wassergehalt der wässrigen *radioaktiven* lonenaustauscherharzsuspension (14) angepasst wird.

11. lonenaustauscherharzzerkleinerungsverfahren nach einem der Ansprüche 9 oder 10, **dadurch gekennzeichnet, dass** die gemahlene wässrige *radioaktiven* lonenaustauscherharzsuspension (14) getrocknet und danach direkt mit einem Bindemittel verfestigt oder in einen geeigneten Container abgefüllt wird.

## Claims

1. Ion-exchange resin milling apparatus (10) for radioactive ion-exchange resins, comprising
• a tank (12) for holding an aqueous radioactive ion-exchange resin suspension (14),
• a stirring apparatus (16) provided in the tank (12),
• a grinding apparatus (20) provided outside the tank (12),
• a pumping apparatus (22) for conveying the aqueous radioactive ion-exchange resin suspension (14) from the tank (12) to the grinding apparatus (20),
• a pre-milling apparatus (24) being provided in the tank (12),
**characterized in that**
the pre-milling apparatus (24) is a disperser and the grinding apparatus (20) is a colloid mill.

2. Ion-exchange resin milling apparatus according to Claim 1, **characterized in that** the colloid mill has a rotor/stator ring with an adjustable gap spacing.

3. Ion-exchange resin milling apparatus according to Claim 1 or 2, **characterized in that** the rotor or stator ring of the colloid mill is respectively conically formed and has ridges and flutes in the upper region and a rough grinding surface in the lower region.

4. Ion-exchange resin milling apparatus according to one of the preceding claims, **characterized in that** the grinding surfaces of the colloid mill are made of a metal, a metal carbide or a ceramic.

5. Ion-exchange resin milling apparatus according to one of the preceding claims, **characterized in that** the stirring apparatus (16) is an anchor stirrer.

6. Ion-exchange resin milling apparatus according to one of the preceding claims, **characterized in that** it has a dewatering apparatus for adjusting the water content of the aqueous ion-exchange resin suspension (14).

7. Ion-exchange resin milling apparatus according to one of the preceding claims, **characterized in that** the tank (12) comprises a feed apparatus for water.

8. Ion-exchange resin milling apparatus according to one of the preceding claims, **characterized in that** the grinding apparatus (20) is arranged underneath the tank (12).

9. Ion-exchange resin milling method using an ion-exchange resin milling apparatus (10) according to one of Claims 1 to 8, comprising the following steps:
• filling the tank (12) with an aqueous radioactive ion-exchange resin suspension (14),
• pre-milling the resin particles of the radioactive ion-exchange resin suspension (14) by means of the pre-milling apparatus (24),
• gradually emptying the tank (12) and conveying the radioactive ion-exchange resin suspension (14) to the grinding apparatus (20),
• grinding the resin particles of the gradually supplied radioactive ion-exchange resin suspension (14) in the grinding apparatus (20).

10. Ion-exchange resin milling method according to Claim 9, **characterized in that**, before the pre-milling by the pre-milling apparatus (24), the water content of the aqueous radioactive ion-exchange resin suspension (14) is adjusted.

11. Ion-exchange resin milling method according to either of Claims 9 and 10, **characterized in that** the ground aqueous radioactive ion-exchange resin suspension (14) is dried and then solidified directly with a binder or put into a suitable container.

## Revendications

1. Appareil de broyage de résines échangeuses d'ions (10) pour des résines échangeuses d'ions radioactives, comprenant
• une cuve (12) destinée à contenir une suspension aqueuse de résines échangeuses d'ions radioactives (14),
• un dispositif d'agitation (16) prévu dans la cuve (12),
• un dispositif de broyage (20) prévu à l'extérieur de la cuve (12),
• un dispositif de pompe (22) pour le transport de la suspension aqueuse de résines échangeuses d'ions radioactives (14) de la cuve (12) au dispositif de broyage (20),
• dans lequel il est prévu dans la cuve (12) un dispositif de pré-broyage (24),
**caractérisé en ce que** le dispositif de pré-broyage (24) est un disperseur et le dispositif de broyage (20) est un moulin à colloïdes.

2. Appareil de broyage de résines échangeuses d'ions selon la revendication 1, **caractérisé en ce que** le moulin à colloïdes présente une couronne de rotor/stator avec une largeur de fente réglable.

3. Appareil de broyage de résines échangeuses d'ions selon l'une des revendications 1 ou 2, **caractérisé en ce que** la couronne de rotor ou la couronne de stator du moulin à colloïdes est respectivement de forme conique et comporte dans la région supérieure des champs et des rayures et présente dans la région inférieure une face de broyage rugueuse.

4. Appareil de broyage de résines échangeuses d'ions selon l'une quelconque des revendications précédentes, **caractérisé en ce que** les faces de broyage du moulin à colloïdes sont fabriquées en un métal, un carbure métallique ou une céramique.

5. Appareil de broyage de résines échangeuses d'ions selon l'une quelconque des revendications précédentes, **caractérisé en ce que** le dispositif d'agitation (16) est un agitateur à ancre.

6. Appareil de broyage de résines échangeuses d'ions selon l'une quelconque des revendications précédentes, **caractérisé en ce qu'**il présente un dispositif de déshydratation pour l'adaptation de la teneur en eau de la suspension aqueuse de résines échangeuses d'ions (14).

7. Appareil de broyage de résines échangeuses d'ions selon l'une quelconque des revendications précédentes, **caractérisé en ce que** la cuve (12) comprend un dispositif d'alimentation pour l'eau.

8. Appareil de broyage de résines échangeuses d'ions selon l'une quelconque des revendications précédentes, **caractérisé en ce que** le dispositif de broyage (20) est disposé en dessous de la cuve (12).

9. Procédé de broyage de résines échangeuses d'ions avec un appareil de broyage de résines échangeuses d'ions (10) selon l'une quelconque des revendications 1 à 8, comprenant les étapes suivantes:
• remplissage de la cuve (12) avec une suspension aqueuse de résines échangeuses d'ions radioactives (14),
• pré-broyage des particules de résines de la suspension de résines échangeuses d'ions radioactives (14) au moyen du dispositif de pré-broyage (24),
• successivement vidange de la cuve (12) et transport de la suspension de résines échangeuses d'ions radioactives (14) jusqu'au dispositif de broyage (20),
• broyage des particules de résines de la suspension de résines échangeuses d'ions radioactives (14) transportée successivement dans le dispositif de broyage (20).

10. Procédé de broyage de résines échangeuses d'ions selon la revendication 9, **caractérisé en ce que** la teneur en eau de la suspension de résines échangeuses d'ions radioactives (14) est adaptée avant le pré-broyage par le dispositif de pré-broyage (24).

11. Procédé de broyage de résines échangeuses d'ions selon l'une des revendications 9 ou 10, **caractérisé en ce que** la suspension aqueuse de résines échangeuses d'ions radioactives broyée (14) est séchée et est ensuite directement solidifiée avec un liant ou déversée dans un conteneur approprié.
